# EUROPÄISCHE PATENTSCHRIFT

(11) **EP 2 188 823 B1**
(45) Veröffentlichungstag und Bekanntmachung des Hinweises auf die Patenterteilung: **26.08.2015**
(21) Anmeldenummer: 08803933.4
(22) Anmeldetag: 10.09.2008
(51) Int. Cl.: H01H 33/66, H01H 33/42, H01H 3/46

(54) **ISOLIERENDE SCHALTSTANGE**
INSULATING SWITCHING ROD
TIGE DE COMMUTATION ISOLANTE

(30) Priorität: 11.09.2007 DE 102007044244
(43) Veröffentlichungstag der Anmeldung: 26.05.2010
(73) Patentinhaber: Siemens Aktiengesellschaft, 80333 München (DE)
(72) Erfinder: VOLKMAR, Ralf-Reiner, 23758 Oldenburg i. H. (DE); PETER, Marianne, 13189 Berlin (DE); SCHUSTER, Gottfried, 01326 Dresden (DE)
(86) Internationale Anmeldenummer: PCT/EP2008/061966
(87) Internationale Veröffentlichungsnummer: WO 2009/034092

(56) Entgegenhaltungen:
- EP-A- 0 782 162
- DE-U1- 9 319 264
- JP-A- 2004 241 373

## Beschreibung

Die Erfindung betrifft eine isolierende Schaltstange mit einem Antriebselement zur Einleitung einer Antriebsbewegung in ein elektrisches Kontaktsystem eines Schaltgerätes und zur Erzeugung einer Kontaktkraft im geschlossenen Zustand des Kontaktsystems mit einer Spannvorrichtung für das Antriebselement der Schaltstange zur Aufrechterhaltung der Kontaktkraft.

Eine derartige isolierende Schaltstange ist aus dem Stand der Technik bekannt. Bei Schaltgeräten, wie beispielsweise Leistungsschaltern, mit einem in einer Vakuumröhre angeordneten elektrischen Kontaktsystem, wobei eine Antriebsbewegung über eine Antriebseinheit auf das Kontaktsystem eingeleitet wird, dient die isolierende Schaltstange einerseits zur galvanischen Trennung der Antriebseinheit von dem Kontaktsystem und andererseits zur Einleitung der Antriebsbewegung und zur Erzeugung einer im Wesentlichen gleich bleibenden Kontaktkraft im geschlossenen Zustand des Kontaktsystems. Dazu umfasst die isolierende Schaltstange eine Spannvorrichtung, die in einem Hohlraum der Schaltstange angeordnet ist und zwischen einem Antriebselement und einem Gehäuse der Schaltstange wirkt, so dass bei geschlossenem Zustand durch die Spannvorrichtung die Kontaktkraft auf das Kontaktsystem aufrechterhalten ist.

Bei der aus dem allgemeinen Stand der Technik bekannten isolierenden Schaltstange umfasst die Spannvorrichtung eine Anordnung von Schraubendruckfedern, durch welche die Kontaktkraft erzeugt wird. Dabei ist die Schraubendruckfeder von einem Gehäuseteil umgeben, das wiederum in einem Gehäuseteil für die Schaltstange integriert ist, wobei sowohl die beiden Gehäuseteile als auch Verbindungs- und/oder Abdeckteile der Gehäuseteile aus Isolierstoffmaterial sind. Dabei sind die Gehäuseteile miteinander durch Schraubverbindung und an das Schaltgerät mittels eines Flansches befestigt, wie dies beispielsweise aus der DE 197 16 956 A1, DE 9319264 U1 oder DE 9203990 U1 bekannt ist. Auch ist anstelle einer Schraubverbindung eine Klemmverbindung aus der DE 3742459 A1 bekannt. Dies stellt eine besonders aufwändige und komplexe Konstruktion dar.

Weiterhin ist aus der europäischen Veröffentlichungsschrift EP 0 782 162 A2 ein Hochspannungsschalter bekannt, bei dem ein Antriebselement und eine Schaltstange der eingangs genannten Art mittels eines federnden Schnapprings miteinander verbunden sind.

In der Veröffentlichungsschrift JP 2004 241373 A ist eine Vakuumschaltröhre beschrieben, bei der ein Gleitlager mittels eines Bajonettverschlusses mit einer Endplatte des Schaltröhrengehäuses verbunden ist.

Aufgabe der vorliegenden Erfindung ist es, eine isolierende Schaltstange der eingangs erwähnten Art so weiterzubilden, dass diese einfach aufgebaut und montierbar ist, wobei bei Montage keine Torsionsmomente in das Schaltkontaktsystem eingeleitet werden sollen.

Erfindungsgemäß gelöst wird diese Aufgabe durch eine isolierende Schaltstange nach dem Patentanspruch 1.

Mittels einer Steck- und Rast-Verbindung von Schaltstange und Antriebselement wird in vorteilhafter Weise eine einfache Montage ermöglicht, wobei durch die Steck-Rast-Verbindung beim Fügen und Einrasten durch weiteres Zusammenpressen der beispielsweise als Schraubendruckfeder ausgebildeten Spannvorrichtung eine hohe Kontaktkraft auf die Schaltgeräte-, insbesondere Schaltröhrenkontakte erzeugt wird. Somit ist die in das Schaltgerät montierbare Schaltstange aufgrund der Vorspannfederkraft der Spannvorrichtung quasi einstückig beweglich und kann nur im von der Schaltröhre demontierten Zustand mittels gezielter äußerer Kraft- und Drehmomenteinleitung wieder in ihre Einzelteile zerlegt werden. Darüber hinaus ermöglicht die Steck-Rast-Verbindung die Reduzierung der Isolierstoffteile der Schaltstange auf zwei Isolierkörper. Bedingt durch die Vermeidung von im Stand der Technik erforderlichen Metallteilen ist die erfindungsgemäße isolierende Schaltstange (auch Isolierschaltstange genannt) einfach herstellbar und kostengünstig.

Eine mögliche einfache Ausführungsform der Erfindung sieht vor, dass die Steck-Rast-Verbindung in Form eines Bajonettverschlusses ausgebildet ist. Hierdurch ist eine einfache und schnell herstell- und lösbare mechanische Verbindung von Schaltstange und Antriebselement ermöglicht. Dabei werden diese durch Ineinanderstecken und gegenseitiges Verdrehen verbunden und gegeneinander gepresst. Zusätzlich kann zur Sicherung der Verbindung eine Raste vorgesehen sein.

Die Schaltstange und das Antriebselement sind jeweils von einem zugehörigen Isolierkörper umgeben, welche ineinander steckbar und miteinander rastbar verbindbar sind. Somit sind nur noch zwei Isolierkörper oder Isolierstoffteile erforderlich, in die ein oder mehrere Federelemente, insbesondere Schraubendruckfedern als Spannvorrichtung einlegbar sind. Dabei sind die beiden Isolierkörper in einfacher Art und Weise im Gieß-, Spritzgieß- oder einem anderen geeigneten Verfahren zur Erzeugung der komplexen Körpergeometrie herstellbar.

Zweckmäßigerweise ist eines der Isolierkörper, insbesondere der die Schaltstange umgebende Isolierkörper fest und somit stationär gelagert und der das Antriebselement umgebende Isolierkörper beweglich gelagert. Hierdurch kann das Antriebselement in einfacher Art und Weise durch Handhabung eines einzelnen beweglichen Isolierkörpers, der auf den stationären Isolierkörper auf- oder einsetzbar und auf bzw. in diesem längsbeweglich und drehbar führbar und einrastbar ist, montiert und demontiert werden.

Je nach Ausführungsform ist die Spannvorrichtung einem der Isolierkörper zugeordnet. So weist beispielsweise zumindest der der Schaltstange zugehörige Isolierkörper einen Hohlraum auf, in welchem als Spannvorrichtung eine Schraubendruckfederanordnung angeordnet ist, die mindestens eine um die Schaltstange angeordnete Schraubendruckfeder umfasst. Alternativ oder zusätzlich kann die Spannvorrichtung eine um das Antriebselement angeordnete Schraubendruckfeder umfassen. Auch können um das Antriebselement und/oder die Schaltstange jeweils mehrere separate und/oder ineinander verschachtelte Schraubendruckfedern angeordnet sein. Mit anderen Worten: Die als Schraubendruckfederanordnung ausgebildete Spannvorrichtung kann separate einander gegenüberliegende und mehrere gegenläufig gewickelte und ineinander verschachtelte Schraubendruckfedern umfassen, die insgesamt über eine große Federkraft verfügen. Insbesondere ist es mit einer derartigen Spannvorrichtung möglich, bei einem kompakten Bauvolumen große Kontaktkräfte von 3500 N bis 5000 N bei einem Arbeitshub zwischen 0 mm und 5 mm zu erzeugen, wobei die Schraubendruckfederanordnung eine gemittelte Federrate von 200 N/mm bei einer ungespannten Länge von ca. 100 mm und bei vorgegebenem inneren und äußeren Windungsdurchmesser aufweist. Des Weiteren ist in vorteilhafter Weise eine Knicksicherheit der Schraubendruckfederanordnung wesentlich erhöht, weil einzelne oder mehrere einander gegenüberliegende Schraubendruckfedern stabil geführt oder die gegenläufig gewickelten Schraubendruckfedern sich gegenseitig gegen ein Verknicken stabilisieren, wodurch der Verschleiß der Vorrichtung reduziert wird. Die Schraubendruckfederanordnung weist zudem keine Kanten auf, so dass Reibungseffekte an der Wandung des Hohlraumes verringert sind und der Verschleiß der Feder herabgesetzt ist. Darüber hinaus weisen Schraubendruckfedern im Vergleich zu bislang üblichen Tellerfedern eine flachere Kennlinie auf mit einer vergleichsweise konstanten Kontaktkraft im Gefolge.

Für eine steck- und rastbare Verbindung der beiden Isolierkörper sind diese in einer weiteren vorteilhaften Ausführungsform innenseitig und/oder außenseitig mit Rastnuten und/oder Rasthaken versehen. In vorteilhafter Weise sind die Isolierkörper mit zueinander korrespondierenden Rastnuten und Rasthaken versehen, die im gesteckten und gerasteten Zustand form- und kraftschlüssig ineinander greifen. Zur Erhöhung der Schlagfestigkeit der Rasthaken oder Zapfen des beweglichen Isolierkörpers bei Schlagbeanspruchung z. B. beim Schaltvorgang können zusätzlich Verstärkungselemente, z. B. sternförmig integrierte, metallische Rundstreben, vorgesehen sein.

Für eine einfache, sichere und weitgehend spielarme Führung des beweglichen Isolierkörpers der Schaltstange bei der Montage oder Demontage können zusätzlich Führungsnuten an zumindest einem der Isolierkörper, insbesondere am stationären Isolierkörper innen- oder außenseitig vorgesehen sein. Für eine sichere Führung können die Führungsnuten mit einem geeigneten Schmiermittel versehen sein. Auch können die Rastnuten als Führungsnuten dienen.

Die Erfindung wird im Folgenden anhand der Zeichnungen und eines Ausführungsbeispiels mit Bezug auf die beiliegenden Figuren näher erläutert. Es zeigen:
- FIG 1: einen Schalterpol eines Schaltgerätes mit einer erfindungsgemäßen isolierenden Schaltstange mit Antriebselement,
- FIG 2: eine Detailansicht der erfindungsgemäßen isolierenden Schaltstange mit Antriebselement, wobei diese zugehörige ineinander steck- und rastbare Isolierkörper mit innenseitigen Rast- und Führungsnuten aufweisen,
- FIG 3: eine Detailansicht der erfindungsgemäßen isolierenden Schaltstange mit Antriebselement, wobei diese zugehörige ineinander steck- und rastbare Isolierkörper mit außenseitigen Rast- und Führungsnuten aufweisen,
- FIG 4: eine Detailansicht der erfindungsgemäßen isolierenden Schaltstange mit Antriebselement, wobei diese zugehörige ineinander steck- und rastbare glockenförmige Isolierkörper mit innenseitigen Rast- und Führungsnuten aufweisen, und
- FIG 5 bis 8: schematisch im Längsschnitt ein Ausführungsbeispiel einer erfindungsgemäßen isolierenden Schaltstange mit Antriebselement, wobei diese mittels einer als Bajonettverschluss ausgebildeten Steck- und Rast-Verbindung von Schaltstange und Antriebselement in verschiedenen Steck- und Rastpositionen miteinander verbindbar sind.

Einander entsprechende Teile sind in allen Figuren mit den gleichen Bezugszeichen versehen.

Figur 1 zeigt einen Schalterpol 1 eines als solchen bekannten Leistungsschalters zum Schalten bzw. Unterbrechen von Strömen eines mehrphasigen Wechselstromnetzes. Der Schalterpol 1 umfasst ein Isolierstoffgehäuse 2, in welchem ein erstes Anschlussstück 3 sowie ein zweites nicht dargestelltes Anschlussstück zum Anschluss an figürlich nicht dargestellte Sammelschienen bzw. Abgangsleiter des Schaltgerätes angeordnet sind. Zur Einleitung einer Antriebsbewegung in ein elektrisches Kontaktsystem einer als Vakuumschaltröhre 5 ausgebildeten Schaltgerätes ist eine Antriebseinheit 4 vorgesehen.

Zwischen dem ersten Anschlussstück 3 und dem zweiten nicht dargestellten Anschlussstück ist eine elektrisch leitende Verbindung über das Kontaktsystem der Vakuumschaltröhre 5 mittels der beispielsweise als Magnetantrieb ausgebildeten Antriebseinheit 4 herstell- bzw. trennbar. Hierbei ist ein nicht dargestelltes Bewegkontaktelement der Vakuumschaltröhre 5 mittels einer isolierenden Schaltstange 7, die eine leitende Verbindungsstange 6 umfasst, mit einem als Antriebsbolzen ausgebildeten Antriebselement 8 (im Weiteren Antriebsbolzen 8 genannt) bewegbar. Dabei greift die Antriebseinheit 4 zur Einleitung der Antriebsbewegung, insbesondere einer translatorischen Bewegung und/oder einer Drehbewegung in den Antriebsbolzen 8 ein.

Darüber hinaus umfasst die isolierende Schaltstange 7 die Verbindungsstange 6. Die isolierende Schaltstange 7 und der Antriebsbolzen 8 sind jeweils von einem zugehörigen Isolierkörper 9 bzw. 10 umgeben. Die Isolierkörper 9 und 10 sind aus Isolierstoffmaterial. Die Verbindungsstange 6 und der Antriebsbolzen 8 sind dabei Teil der isolierenden Schaltstange 7, welche mit Bezug auf die Figuren 2 bis 8 weiter unten näher erläutert wird.

Die isolierende Schaltstange 7 ist mit der Antriebseinheit 4 über den Antriebsbolzen 8 mechanisch gekoppelt, über welche eine Antriebsbewegung in das Bewegkontaktelement der Vakuumschaltröhre 5 eingeleitet wird.

Figur 2 zeigt die isolierende Schaltstange 7 mit Antriebsbolzen 8 aus Figur 1 in einer Detailansicht.

Die isolierende Schaltstange 7 umfasst den Isolierkörper 9, in welchem die Verbindungsstange 6 eingegossen ist. In den Isolierkörper 10 ist der Antriebsbolzen 8 eingegossen. In diesem Ausführungsbeispiel weist der Isolierkörper 9 einen zylindrischen Hohlraum 11 auf, welcher mittels des anderen Isolierkörpers 10 verschlossen ist. Die in dem Isolierkörper 9 eingegossene Verbindungsstange 6 und der in dem Isolierkörper 10 eingegossene Antriebsbolzen 8 erstrecken sich umgeben vom Isolierstoff aus dem jeweiligen Boden der Isolierkörper 9 bzw. 10 zylindrisch heraus. Der Antriebsbolzen 8 weist ferner einen anschlussartigen Abschnitt 12 auf, welcher zur Aufnahme eines nicht näher dargestellten Anschlusselements dient.

Die beiden Isolationskörper 9 und 10 sind über eine Steck-Rast-Verbindung 13 in- oder aufeinander steckbar und miteinander rastbar verbindbar. Hierzu ist der Isolierkörper 9 mit der an der Vakuumschaltröhre 5 angebundenen Verbindungsstange 6 stationär und somit feststehend ausgeführt. Der Isolierkörper 10 mit dem Antriebsbolzen 8 ist beweglich ausgeführt, insbesondere längsbeweglich und drehbar.

Zur Begrenzung der Bewegung des Antriebsbolzens 8 weist der Hohlraum 11 an seinem offenen Ende 13 eine in die Wandung des festen Isolierkörpers 9 eingebrachte beispielsweise segmentweise umlaufende nutförmige und als Rastnut 14 dienende Aussparung auf. Der bewegliche Isolierkörper 10 weist hierzu korrespondierend eine als Rasthaken 15 dienende Auskragung auf, die in der Rastnut 14 geführt und in einer Endstellung einrastbar ist. Die Rastnut 14 begrenzt durch deren Höhe die Bewegung des in der Rastnut 14 längsbeweglich und drehbar geführten Isolierkörpers 10 und dient somit als Anschlagelement. Die Höhe der Rastnut 14 ist dabei so gewählt, dass sie im Wesentlichen größer als die Höhe des Rasthakens 15 ist. Darüber hinaus ist die Höhe bzw. der Verlauf der Rastnut 14 derart gewählt, dass mittels der Spannvorrichtung 18 eine Vorspannkraft eingestellt wird.

In dem Hohlraum 11 ist als Spannvorrichtung 18 eine Schraubendruckfederanordnung (im Weiteren Schraubendruckfederanordnung 18 genannt) mit mindestens einer Schraubendruckfeder F angeordnet. Die Schraubendruckfederanordnung 18 ist bei einer einzelnen Schraubendruckfeder F zwischen einem im Bodenbereich des Hohlraumes 11 angeordneten Federteller 16 und einem im Bodenbereich des Isolierkörpers 10 angeordneten weiteren Federteller 17 vorgespannt. Die Schraubendruckfeder F weist dabei einen Innendurchmesser auf der dem Außendurchmesser der zylinderförmigen Erhebungen aus den Bodenbereichen der beiden Isolierkörper 9 bzw. 10 entspricht, so dass die Schraubendruckfeder F an der Innenwandung dieser Erhebungen geführt ist.

Alternativ kann die Schraubendruckfederanordnung 18 zwei separate Schraubendruckfedern F1 und F2 umfassen, die einander gegenüberliegend auf der Verbindungsstange 6 bzw. dem Antriebsbolzen 8 angeordnet sind und bei Betätigung des Antriebsbolzen 8 aufeinander zu bewegt und vorgespannt werden.

Mit einer derartigen isolierenden Schaltstange 7 mit Antriebsbolzen 8 wird bei einem Schaltgerät einerseits eine galvanische Trennung zwischen der Antriebseinheit 4 und dem Kontaktsystem der Vakuumschaltröhre 5 ausgebildet, da eine Antriebsbewegung der Antriebseinheit 4 über die isolierende Schaltstange 7 übertragen wird, wobei keine galvanische Verbindung zwischen dem Antriebsbolzen 8 und der Verbindungsstange 6 vorhanden ist. Des Weiteren wird nach einer erfolgten Antriebsbewegung zum Schließen des Kontaktsystems der Vakuumschaltröhre 5 eine Kontaktkraft durch die Schraubendruckfederanordnung 18 der isolierenden Schaltstange 7 auf das Bewegkontaktelement im geschlossenen Zustand des Kontaktsystems der Vakuumschaltröhre 5 übertragen, weil nach erfolgter Antriebsbewegung und arretiertem Antriebsbolzen 8 durch die Schraubendruckfederanordnung 18 zwischen dem Bodenbereich über den in der Rastnut 14 eingerasteten beweglichen Isolierkörper 10 des Antriebsbolzen 8 die Federkraft der Schraubendruckfederanordnung 18 auf die Verbindungsstange 6 und damit auf das Bewegkontaktelement der Vakuumschaltröhre 5 wirkt.

Wie aus der Figur 2 ersichtlich ist, ist dabei insbesondere durch die Anordnung von der Schraubendruckfederanordnung 18 eine Kippsicherheit der Federanordnung gewährleistet, weil die Schraubendruckfeder/n F oder F1, F2 in den Federtellern 16, 17 geführt und gegen ein Verkippen stabilisiert ist bzw. sind. Mit einer derartigen Schraubendruckfederanordnung 18 ist es insbesondere möglich, bei einem kompakten Bauvolumen große Kontaktkräfte von 3.500 bis 5.000 N bei einem Arbeitshub zwischen 0 und 5 mm zu erzeugen, wobei die Schraubendruckfederanordnung 18 eine gemittelte Federrate von 200 N/mm bei einer ungespannten Länge von ca. 100 mm und bei vorgegebenem inneren und äußeren Windungsdurchmesser aufweist. Je nach Art und Aufbau der Schraubendruckfederanordnung 18 kann diese auch mehr als eine Schraubendruckfeder umfassen. Bei mehreren Schraubendruckfedern können diese insbesondere gegenläufig gewickelt sein.

Figuren 3 und 4 zeigen verschiedene Ausführungsbeispiele für unterschiedliche Gehäuseformen der Isolierkörper 9 und 10 und unterschiedliche Steck-Rast-Verbindungen 13.

In Figur 3 ist die Rastnut 14 am festen Isolierkörper 9 außenseitig in dessen Wandung eingebracht. Der bewegliche Isolierkörper 10 weist mit der Rastnut 14 korrespondierende Rasthaken 15 auf, die den festen Isolierkörper 10 umgreifen und in der Rastnut 14 längsbeweglich und drehbar in diese einrastbar geführt sind.

In Figur 4 weist der Isolierkörper 10 ebenfalls einen Hohlraum 19 auf. Die beiden Isolierkörper 9 und 10 sind in Art von ineinander gesteckten Glocken ausgeführt, wobei in die Innenwandung des stationären Isolierkörpers 9 die Rastnut 14 eingebracht ist, in welche eine Auskragung des Isolierkörpers 10 als Rasthaken 15 längsbeweglich und drehbar sowie einrastbar geführt ist.

Figuren 5 bis 8 zeigen schematisch im Längsschnitt ein Ausführungsbeispiel einer erfindungsgemäßen isolierenden Schaltstange 7 mit einer als Bajonettverschluss ausgebildeten Steck- und Rast-Verbindung 13 von Schaltstange 7 und Antriebsbolzen 8 in verschiedenen Steck- und Rastpositionen. Hierzu wird der bewegliche Isolierkörper 10 des Antriebsbolzens 8 in den Öffnungsbereich und den Hohlraum 11 des stationären oder festen Isolierkörpers 9 und 10 eingeführt, insbesondere gesteckt. Je nach Ausführungsform - beide oder nur einer der beiden Isolierkörper 9 und 10 ist bei der Montage/Demontage beweglich - können die beiden Isolierkörper 9 und 10 auch ineinander gesteckt werden.

Zum Ineinanderstecken oder Hineinführen weist die Innenwandung des einen, insbesondere des festen Isolierkörpers 9 über die Oberfläche verteilt mehrere Rastnuten 14 auf, in welchen zu diesen korrespondierende Rasthaken 15 des anderen, insbesondere beweglichen Isolierkörpers 10 geführt sind. Hierzu stehen die Rasthaken 15 radial vom beweglichen Isolierkörper 10 ab.

Die beiden Isolierkörper 9 und 10 werden, wie in Figur 6 gezeigt, in Steckrichtung bis zu einem Anschlag ineinander gesteckt und anschließend zumindest einer der beiden Isolierkörper 9 oder 10 oder beide gegenseitig bis zu einem Drehanschlag verdreht und dann entgegen der Steckrichtung bis zu einem Rastanschlag bewegt und dort rastend verbunden, wie in Figuren 7 und 8 gezeigt.

Durch eine derartige als Bajonettverschluss ausgebildete Steck- und Rast-Verbindung 13 ist eine einfache und schnell herstell- und lösbare mechanische Verbindung von Schaltstange 7 und Antriebsbolzen 8 ermöglicht.

Die in den Figuren 5 bis 8 dargestellte Ausführungsform der Steck- und Rast-Verbindung 13 stellt ein Ausführungsbeispiel dar, wobei die Anzahl, Art, Form und/oder der Verlauf von Rasthaken 15 und/oder Rastnuten 14 variieren kann.

### Bezugszeichenliste

- 1: Schalterpol
- 2: Isolierstoffgehäuse
- 3: Erstes Anschlussstück
- 4: Antriebseinheit
- 5: Vakuumschaltröhre
- 6: Verbindungsstange
- 7: Isolierende Schaltstange
- 8: Antriebsbolzen
- 9: Fester Isolierkörper
- 10: Beweglicher Isolierkörper
- 11: Hohlraum im festen Isolierkörper
- 12: Anschlusselement
- 13: Steck-Rast-Verbindung
- 14: Rastnut
- 15: Rasthaken
- 16: Federteller des festen Isolierkörpers
- 17: Federteller des beweglichen Isolierkörpers
- 18: Spannvorrichtung
- 19: Hohlraum im beweglichen Isolierkörper

- F, F1, F2: Schraubendruckfedern

## Patentansprüche

1. Isolierende Schaltstange (7) mit einem Antriebselement (8) zur Einleitung einer Antriebsbewegung in ein elektrisches Kontaktsystem eines Schaltgerätes und zur Erzeugung einer Kontaktkraft im geschlossenen Zustand des Kontaktsystems mit einer Spannvorrichtung (18) für das Antriebselement (8) der Schaltstange (7) zur Aufrechterhaltung der Kontaktkraft, wobei die Schaltstange (7) und das Antriebselement (8) mittelbar oder unmittelbar mittels einer Steck- und Rast-Verbindung (13) verbindbar sind,
**dadurch gekennzeichnet, dass** die Schaltstange (7) und das Antriebselement (8) jeweils von einem zugehörigen Isolierkörper (9, 10) umgeben sind, welche ineinander steckbar und miteinander rastbar verbindbar sind.

2. Isolierende Schaltstange nach Anspruch 1,
**dadurch gekennzeichnet, dass** die Steck- und Rast-Verbindung (13) in Art eines Bajonettverschlusses ausgebildet ist.

3. Isolierende Schaltstange nach Anspruch 1 oder 2,
**dadurch gekennzeichnet, dass** einer der Isolierkörper (9) fest angeordnet ist, in welchen der andere Isolierkörper (10) beweglich steck- und einrastbar ist.

4. Isolierende Schaltstange nach einem der Ansprüche 1 bis 3,
**dadurch gekennzeichnet, dass** zumindest der der Schaltstange (7) zugehörige Isolierkörper (9) einen Hohlraum (11) aufweist, in welchem als Spannvorrichtung (18) eine Schraubendruckfederanordnung aus mindestens einer um die Schaltstange (7) angeordneten Schraubendruckfeder (F, F1) gebildet ist.

5. Isolierende Schaltstange nach einem der Ansprüche 1 bis 4, **dadurch gekennzeichnet, dass** die Spannvorrichtung (18) zusätzlich eine um das Antriebselement (8) angeordnete Schraubendruckfeder (F, F2) aufweist.

6. Isolierende Schaltstange nach einem der Ansprüche 1 bis 5, **dadurch gekennzeichnet, dass** um das Antriebselement (8) und/oder die Schaltstange (7) jeweils mehrere, ineinander verschachtelte oder jeweils separate Schraubendruckfedern (F, F1, F2) angeordnet sind.

7. Isolierende Schaltstange nach einem der Ansprüche 1 bis 6, **dadurch gekennzeichnet, dass** die Isolierkörper (9, 10) innenseitig und/oder außenseitig mit mindestens einer Rastnut (14) und/oder mindestens einem Rasthaken (15) versehen sind.

8. Isolierende Schaltstange nach einem der Ansprüche 1 bis 7, **dadurch gekennzeichnet, dass** die Isolierkörper (9, 10) mit zueinander korrespondierenden Rastnuten (14) und Rasthaken (15) versehen sind, die im gesteckten Zustand form- und kraftschlüssig ineinander greifen.

## Claims

1. Insulating switching rod (7) having a drive element (8) for introduction of a drive movement into an electrical contact system of a switching device and for production of a contact force in the closed state of the contact system having a stressing apparatus (18) for the drive element (8) of the switching rod (7) in order to maintain the contact force, wherein the switching rod (7) and the drive element (8) can be connected indirectly or directly by means of a plug and latching connection (13),
**characterized in that**
the switching rod (7) and the drive element (8) are each surrounded by an associated insulating body (9, 10) which can be plugged into one another and can be connected to one another such that they can be latched.

2. Insulating switching rod according to Claim 1,
**characterized in that**
the plug and latching connection (13) is in the form of a bayonet fitting.

3. Insulating switching rod according to Claim 1 or 2,
**characterized in that**
one of the insulating bodies (9) is arranged in a fixed manner, into which the other insulating body (10) can be movably plugged and latched.

4. Insulating switching rod according to one of Claims 1 to 3,
**characterized in that**
at least that insulating body (9) which is associated with the switching rod (7) has a cavity (11) in which a helical compression spring arrangement comprising at least one helical compression spring (F, F1) which is arranged around the switching rod (7), is formed as the stressing apparatus (18).

5. Insulating switching rod according to one of Claims 1 to 4,
**characterized in that**
the stressing apparatus (18) additionally has a helical compression spring (F, F2) which is arranged around the drive element (8).

6. Insulating switching rod according to one of Claims 1 to 5,
**characterized in that**
a plurality of helical compression springs (F, F1, F2), which are interleaved in one another or are in each case separate, are in each case arranged around the drive element (8) and/or the switching rod (7).

7. Insulating switching rod according to one of Claims 1 to 6,
**characterized in that**
the insulating bodies (9, 10) are provided on the inside and/or on the outside with at least one latching groove (14) and/or at least one latching hook (15).

8. Insulating switching rod according to one of Claims 1 to 7,
**characterized in that**
the insulating bodies (9, 10) are provided with mutually corresponding latching grooves (14) and latching hooks (15) which, when plugged together, engage in one another in an interlocking and force-fitting manner.

## Revendications

1. Barre ( 7 ) de commutation isolante, comprenant un élément ( 8 ) d'entraînement pour déclencher un déplacement d'entraînement dans un système de contact électrique d'un appareil de commutation et pour produire une force de contact à l'état fermé du système de contact avec un dispositif ( 18 ) de serrage de l'élément ( 8 ) d'entraînement de la barre ( 7 ) de commutation pour le maintien de la force de contact, la barre ( 7 ) de commutation et l'élément ( 8 ) d'entraînement pouvant être reliés directement ou indirectement au moyen d'une liaison ( 13 ) à enfichage et à encliquetage,
**caractérisée en ce que**
la barre ( 7 ) de commutation et l'élément ( 8 ) d'entraînement sont entourés respectivement d'une pièce ( 9, 10 ) isolante associée, qui peuvent être enfichées l'une dans l'autre et être encliquetées l'une à l'autre.

2. Barre ( 7 ) de commutation isolante suivant la revendication 1,
**caractérisée en ce que** la liaison ( 13 ) à enfichage et encliquetage est constituée à la manière d'une fermeture à baïonnette.

3. Barre ( 7 ) de commutation isolante suivant la revendication 1,
**caractérisée en ce que** l'une des pièces ( 9 ) isolante est fixe, l'autre pièce ( 10 ) isolante pouvant y être de manière mobile enfichée et encliquetée.

4. Barre ( 7 ) de commutation isolante suivant l'une des revendications 1 à 3,
**caractérisée en ce que** au moins la pièce ( 9 ) isolante associée à la barre ( 7 ) de commutation a une cavité ( 11 ) dans laquelle est formée comme dispositif ( 18 ) de serrage un agencement à ressort de compression hélicoïdal composé d'au moins un ressort ( F, F1 ) de compression hélicoïdal, disposé autour de la barre ( 7 ) de commutation.

5. Barre ( 7 ) de commutation isolante suivant l'une des revendications 1 à 4,
**caractérisée en ce que** le dispositif ( 18 ) de serrage a en outre un ressort ( F, F2 ) de compression hélicoïdal disposé autour de l'élément ( 8 ) d'entraînement.

6. Barre ( 7 ) de commutation isolante suivant l'une des revendications 1 à 5,
**caractérisée en ce que** respectivement plusieurs ressorts ( F, F1, F2 ) de compression hélicoïdaux emboîtés les uns dans les autres ou distincts sont disposés autour de l'élément ( 8 ) d'entraînement et/ou de la barre ( 7 ) de commutation.

7. Barre ( 7 ) de commutation isolante suivant l'une des revendications 1 à 5,
**caractérisée en ce que** les pièces ( 9, 10 ) isolantes sont pourvues du côté intérieur et/ou du côté extérieur d'au moins une rainure ( 14 ) d'encliquetage et/ou d'au moins un crochet ( 15 ) d'encliquetage.

8. Barre ( 7 ) de commutation isolante suivant l'une des revendications 1 à 7,
**caractérisée en ce que** les pièces ( 9, 10 ) isolantes sont pourvues de rainures ( 14 ) d'encliquetage et de crochets ( 15 ) d'encliquetage, qui se correspondent les uns aux autres et qui s'interpénètrent à complémentarité de forme et à complémentarité de force à l'état enfiché.
